# EUROPÄISCHE PATENTSCHRIFT

(11) **EP 2 504 510 B1**
(45) Veröffentlichungstag und Bekanntmachung des Hinweises auf die Patenterteilung: **01.07.2020**
(21) Anmeldenummer: 09763914.0
(22) Anmeldetag: 23.11.2009
(51) Int. Cl.: E05D 7/04, E05D 5/02

(54) **BANDANORDNUNG FÜR TÜREN, FENSTER ODER DERGLEICHEN**
HINGE ASSEMBLY FOR DOORS, WINDOWS OR THE LIKE
ENSEMBLE FERRURE POUR PORTES, FENÊTRES OU SIMILAIRES

(43) Veröffentlichungstag der Anmeldung: 03.10.2012
(62) Teilanmeldung aus: 14190122.3
(73) Patentinhaber: Dr. Hahn GmbH & Co. KG, 41189 Mönchengladbach-Wickrath (DE)
(72) Erfinder: MATUSCHEK, Erhard, 41179 Mönchengladbach (DE)
(74) Vertreter: Kluin, Jörg-Eden
(86) Internationale Anmeldenummer: PCT/EP2009/065637
(87) Internationale Veröffentlichungsnummer: WO 2011/060835

(56) Entgegenhaltungen:
- EP-A1- 0 835 977
- EP-A2- 1 541 792
- EP-A2- 1 698 752
- BE-A2- 863 778
- DE-A1- 1 945 028
- DE-A1- 2 335 228
- DE-A1- 2 624 278
- DE-U- 1 804 108
- DE-U1- 20 005 202

## Beschreibung

Die Erfindung betrifft eine Bandanordnung für Türen, Fenster und dergleichen, mit einem feststehenden Rahmen und einem Flügel, die mittels Bändern um eine Scharnierachse schwenkbar miteinander verbunden sind, die jeweils ein an einer Befestigungswandung des feststehenden Rahmens befestigtes Rahmenbandteil und ein an einer Befestigungswandung des Flügels befestigtes Flügelbandteil umfassen, wobei von den Befestigungswandungen des Rahmens und/oder des Flügels jeweils ein Vorsprung vorsteht, der von dem Rahmenbandteil und/oder dem Flügelbandteil in einer Aussparung umgriffen wird, und mit Befestigungsmitteln zur Befestigung des Rahmenbandteils und/oder des Flügelbandteils an der jeweiligen Befestigungswandung.

Eine derartige Bandanordnung ist aus der DE 200 05 202 U1 bekannt.

Die Befestigungsmittel umfassen bei dieser Bandanordnung erste Befestigungsschrauben, die als Maschinenschrauben ausgebildet sind. Sie durchsetzen Lochungen in dem jeweiligen Bandteil und zu diesen fluchtende Lochungen in der Befestigungswandung, die von den einander zugewandten Wandungen von Flügel- und Rahmenhohlkammerprofilen gebildet sind. Die Lochungen sind von der Vorderseite der Profile gesehen hinter Isolierstegen des Profils angeordnet, so dass die Bandteile von außen über die Isolierstege hinausragen.

Die ersten Befestigungsschrauben sind in Gewindebohrungen eingeschraubt, die in von einer offenen Stirnseite des jeweiligen Profils eingeführten, die jeweilige Befestigungswandung hintergreifenden Befestigungselementen vorgesehen sind.

Ferner sind zweite Befestigungsschrauben vorgesehen, die als selbstschneidende Schrauben ausgebildet sind. Diese durchgreifen entsprechende Bohrungen in dem jeweiligen Bandteil und sind in zugehörige Lochungen in der Befestigungswandung nahe der Vorderfläche eingeschraubt, um den Hebelarm über den Kräfte von dem Band in das Profil eingeleitet werden, zu verkleinern.

Zwar hat sich gezeigt, dass sich diese Bandanordnung durch einen besonders sicheren Sitz der so verschraubten Bandteile auszeichnet, nachteilig ist jedoch, dass es bei der Anbringung der Bandteile an dem Rahmen bzw. an dem Flügel leicht zu Fehlmontagen kommen kann. Denn nach Ermittlung der für die jeweiligen Gegebenheiten richtigen Positionen der Bänder müssen die Bandteile zwecks Anzeichnung der Stellen, an denen Lochungen für die Befestigungsschrauben benötigt werden, manuell in Position gehalten werden, was die Gefahr einer Fehlpositionierung beispielsweise durch unbemerktes Verrutschen birgt. Oder es muss eine zusätzliche Bohrlehre eingesetzt werden, die anstelle des Bandteils vor dessen Montage an dem Profil befestigt wird und die Positionen angibt, an denen die Lochungen in das Profil eingearbeitet werden müssen. Auch ist von Nachteil, dass durch die Bänder Kältebrücken entstehen können, über die eine Wärmeleitung von der Vorderseite zu der hinteren Profilseite jenseits der Isolierstege erfolgen kann.

Eine gattungsgemäße Bandanordnung ist aus der DE 26 24 278 A1 bekannt und offenbart eine Bandanordnung gemäß dem Oberbegriff des Anspruchs 1. Ihr Rahmenprofil weist einen Vorsprung mit einer sich parallel zur Befestigungsfläche des Rahmenprofils erstreckenden Klemmfläche auf. Das Band dieser Bandanordnung umfasst ein Befestigungsteil mit einer Aussparung, die zum Umgreifen des Vorsprungs vorgesehen ist. In die Aussparung mündet eine eine Blechschraube aufnehmende Bohrung. Die Blechschraube stützt sich mit ihrem vorderen Ende an der Klemmfläche ab. Zur Unterstützung der Befestigung an dem Vorsprung weist das Rahmenprofil an der Befestigungsfläche eine sägezahnartige Verzahnung auf. Mit dieser Verzahnung wirkt eine entsprechende Verzahnung am Rahmenteil zusammen. Durch eine weitere, senkrecht zur Blechschraube angeordnete Schraube werden die Verzahnungen fest ineinander gedrückt, so dass das Band in zwei Richtungen fixiert ist.

Der Erfindung liegt daher die Aufgabe zugrunde, die aus der DE 200 05 202 U1 bekannte Bandanordnung hinsichtlich der Anbringbarkeit der Bänder und der Entstehung von Kältebrücken zu verbessern.

Diese Aufgabe wird durch die in Anspruch 1 wiedergegebene Bandanordnung gelöst.

Dadurch, dass die Befestigungsmittel mindestens eine an dem Rahmenbandteil und/oder dem Flügelbandteil vorgesehene Klemmschraube umfassen, die mit dem Vorsprung in Wirkverbindung bringbar ist, kann eine Vormontage des Rahmenbandteils an dem Rahmen und/oder des Flügelbandteils an dem Flügel dadurch erfolgen, dass die mindestens eine Klemmschraube angezogen wird. In diesem vormontierten Zustand kann dann überprüft werden, ob die Orte der Anbringung des Rahmen- und/oder Flügelbandteils zu der gewünschten Position des Flügels in dem Rahmen führen. Ferner ist es bei der erfindungsgemäßen Bandanordnung von Vorteil, dass die erfindungsgemäße Klemmmontage geeignet ist, Fertigungstoleranzen auszugleichen. So können beispielsweise dann, wenn - wie aus dem Stand der Technik bekannt - Lochungen für Befestigungsmittel von Bändern bereits vor der Montage des Rahmens und/oder des Flügels in den Rahmen und/oder den Flügel eingebracht werden, Verformungen beim Einbau oder später aufgebracht Beschichtungen dazu führen, dass die Lochungen in den Bandteilen nicht mit den Lochungen in dem Rahmen bzw. dem Flügel fluchten, wodurch eine Nachbearbeitung erforderlich wird. Das geklemmte Band kann für den Fall, dass neben der Klemmung auch eine Befestigung mit Hilfe von Befestigungsschrauben erfolgen soll, als Bohrlehre verwendet werden. Auch stellt die Klemmmontage eine derart wirkungsvolle Befestigung dar, dass für den Fall, dass die Befestigung an einem Mehrkammerprofil mit Isolierstangen erfolgen soll, regelmäßig auf eine zusätzliche Befestigung hinter den Isolierstegen verzichtet werden kann.

Ferner ermöglicht die Klemmmontage eine nachträgliche Befestigung eines Bandes beispielsweise zwischen bereits vormontierten Bändern, wenn die Stirnseiten des Profils bereits verschlossen sind.

Damit der durch die Bandanordnung vermittelte optische Eindruck nicht beeinträchtigt ist und die Befestigungsmittel bei geschlossenem Flügel von außen nicht zugänglich sind, sind die Befestigungswandungen die zur Rahmen- und/oder Flügelebene senkrechten Wandungen, d.h. diejenigen Wandungen des Rahmens und des Flügels, die bei geschlossenem Flügel einander zugewandt sind.

Das Rahmenbandteil und/oder das Flügelbandteilumfassen einen in einen zwischen dem Rahmen und dem Flügel gebildeten Falzbereich angreifenden Befestigungsschenkel, an welchem auch die Aussparung zum Eingriff des Fortsatzes vorgesehen ist.

Damit der ohnehin räumlich beschränkte Falzbereich nicht durch die Klemmschraube unnötig eingeschränkt wird, ist diese als Stiftschraube ausgebildet, die in einer in die Aussparung mündenden Gewindebohrung vorgesehen ist. Die Länge der Stiftschraube ist - besonders bevorzugt - an die jeweils herrschenden Verhältnisse derart angepasst, dass sie im geklemmten Zustand nicht oder zumindest nur geringfügig aus der Gewindebohrung in den Falzbereich vorsteht.

Um eine Justierung des Flügels in dem Rahmen zu ermöglichen, ohne dass die Klemmschrauben gelöst werden müssen, sind das Rahmenbandteil und/oder das Flügelbandteil vorzugsweise mehrteilig ausgebildet, wobei ein erstes Bandteil die Klemmschraube umfasst und ein zweites Bandteil senkrecht und/oder parallel zur jeweiligen Befestigungswandung in verschiedenen Positionen an dem ersten Teil festlegbar ist. Aufgrund dieser Maßnahme ist sowohl eine Justierung parallel zur Flügelfläche in Richtung der Scharnierachse - auch "vertikale Justierung" genannt -, als auch parallel zur Flügelebene senkrecht zur Scharnierachse - auch "horizontale Justierung" genannt - bei angezogener Klemmschraube möglich.

Die horizontale Justierbarkeit kann - besonders bevorzugt - dadurch realisiert sein, dass das erste Bandteil und das zweite Bandteil einander zugewandte, etwa parallel zur Befestigungswandung verlaufende erste Anlageflächen aufweisen, die in unterschiedlichen Abständen zueinander positionierbar sind.

Hierzu kann ein zwischen die Anlageflächen des ersten und des zweiten Bandteils einfügbares Distanzelement vorgesehen sein. Zur Veränderung des Abstandes der ersten Anlageflächen zueinander können entweder Distanzelemente unterschiedlicher Abmessungen oder mehrere, die dann in unterschiedlicher Anzahl einfügbar sind, vorgesehen sein.

Um eine möglichst flächige Einleitung der Kräfte von dem zweiten in das erste Bandteil zu bewirken ist es von Vorteil, die Distanzelemente als flächig an den ersten Anlageflächen anliegende Distanzplatten auszugestalten.

Zur konstruktiven Realisierung der vertikalen Verstellung weisen das erste Bandteil und das zweite Bandteil vorzugsweise einander zugewandte, etwa senkrecht zur Befestigungswandung mit einer Normalen etwa parallel zur Scharnierachse verlaufende zweite Anlageflächen auf, deren Abstand wiederum zueinander variabel ist.

Der Abstand zwischen den zweiten Anlageflächen kann - besonders bevorzugt - stufenlos variiert werden, wenn die zweiten Anlageflächen von einem Schaftende einer in einer sich etwa parallel zur Scharnierachse erstreckenden Gewindebohrung vorzugsweise im ersten Bandteil vorgesehenen Stiftschraube und einer Schmalseite des vorzugsweise zweiten Bandteils gebildet sind. Um die Relativverschiebung zwischen dem ersten und dem zweiten Bandteil bei gleichzeitiger Fixierbarkeit der beiden Bandteile aneinander zu erlauben ist vorzugsweise in dem ersten Bandteil mindestens eine Gewindebohrung, in dem zweiten Bandteil ein in Überdeckung mit der Gewindebohrung bringbares Langloch, dessen Längsrichtung parallel zur Scharnierachse verläuft, und eine das Langloch durchsetzende, in die Gewindebohrung eingedrehte Kopfschraube vorgesehen, mittels welcher das zweite Bandteil gegen das erste Bandteil klemmbar ist. Zur horizontalen Verstellung muss dann die mindestens eine Klemmschraube soweit gelöst werden, dass die beiden Bandteile relativ zueinander durch Betätigen der Stellschraube verlagerbar sind. Nach Auffinden der gewünschten Justierstellung erfolgt die Festsetzung durch Wiederanziehen der mindestens einen Klemmschraube.

Die Befestigungsmittel umfassen zusätzlich Kopfschrauben, die quer zu den Befestigungswandungen durch die Rahmen- und/oder Flügelbandteile hindurch in den feststehenden Rahmen und/oder den Flügel eingeschraubt sind.

Umfassen der feststehende Rahmen und/oder der Flügel als Hohlprofile ausgebildete Rahmenprofile sind die Kopfschrauben vorzugsweise als selbstschneidende Schrauben ausgebildet, die in die Hohlprofilwandungen eingeschraubt sind.

Die Belastbarkeit der Befestigung kann erhöht werden, wenn - wie besonders bevorzugt - Kopfschrauben vorgesehen sind, deren Achse etwa senkrecht zur Befestigungswandung verläuft und solche, die aus der Senkrechten zur Befestigungswandung geneigt sind, vorzugsweise um etwa 30° bis 45°.

In der Zeichnung ist ein Ausführungsbeispiel der erfindungsgemäßen Bandanordnung dargestellt. Es zeigen:
- Fig. 1: - ausschnittsweise - eine perspektivische Seitenansicht der Bandanordnung mit Rahmen- und Flügelprofilen bei geöffnetem Flügel;
- Fig. 2: die Bandanordnung gemäß Fig. 1 in einer Ansicht von unten sowie
- Fig. 3: dieselbe Bandanordnung in einer Fig. 1 entsprechenden Ansicht bei geschlossenem Flügel.

Die in der Zeichnung als Ganzes mit 100 bezeichnete Bandanordnung dient zur schwenkbaren Lagerung eines Flügels F, von welchem nur ein Ausschnitt eines Flügelrahmenprofils 1 dargestellt ist, an einem Rahmenprofil 2 eines feststehenden Rahmens R. Die Rahmenprofile 1, 2 sind als Hohlprofile ausgebildet.

Die Bandanordnung 100 umfasst ein Band 3, welches als sogenanntes Rollenband ausgebildet ist. Es umfasst Scharnierteile 4, 5, die einen die Scharnierachse S definierenden Bandbolzen 6 aufnehmen. Die Scharnierteile 4, 5 sind außenseitig der Profile 1, 2 dicht vor deren bei geschlossenem Flügel F in einer gemeinsamen Ebene V gelegenen Vorderwandung 7, 8 angeordnet (vgl. Fig. 3). Der Flügel 8 kann um den Bandbolzen 6 nach der in Fig. 3 oben gelegenen Öffnungsseite im Sinne des Pfeiles P beispielsweise in die in Fig. 2 wiedergegebene Position aufgeschwenkt werden.

Wie insbesondere wiederum aus Fig. 3 erkennbar ist, sind die beiden Profile 1, 2 derart ausgebildet, dass zwischen ihnen ein Falzbereich 9 verbleibt.

Die vertikal übereinander liegenden Scharnierteile 4, 5 des Bandes 3, von denen in Fig. 2 und 3 nur das Flügelscharnierteil 4 erkennbar ist, weisen an ihrer dem Flügel F bzw. dem Rahmen R zugewandten Rückseite Befestigungsschenkel 10, 11 auf, die durch eine Schattennut 12 zwischen den Profilen 1, 2 in das Innere des Falzbereichs 9 eingreifen (vgl. insbesondere Fig. 3). Der Befestigungsschenkel 10 ist im Innern des Falzbereichs 9 unter das Falzteil 13 in Richtung auf das Flügelrahmenprofil 1 abgewinkelt und endet in einem verbreiterten Bereich 14, dessen dem Flügelrahmenprofil 1 zugewandte Oberseite eine erste Anlagefläche 15 eines zweiten Bandteils 16 bildet. Das erste Bandteil 17, das zusammen mit dem zweiten Bandteil 16 und dem Scharnierteil 4 das Flügelbandteil 18 bildet, liegt an der die Befestigungswandung 19 bildenden Profilwandung, die bei geschlossenem Flügel der Befestigungswandung des Rahmens gegenüberliegt, an. Die Anlageseite des ersten Bandteils 17 ist von einer Aussparung 21 durchbrochen, in die ein sich vertikal von der Befestigungswandung 19 erstreckender Vorsprung 22 hineinragt.

In die Aussparung 21 mündet eine in Fig. 3 lediglich gestrichelt angedeutete Gewindebohrung 23, in die eine als Stiftschraube ausgebildete Klemmschraube 24 eingedreht ist. Sie stützt sich mit ihrem in Eindrehrichtung vorderen Ende an einer zur Befestigungswandung 19 senkrechten Fläche des Vorsprungs 22 unter Hintergreifen einer gemäß Fig. 3 nach unten gerichteten Abwinkelung 25 des Vorsprungs 22 ab.

Wie aus Fig. 3 sinnfällig wird, bewirkt der mit Hilfe der Klemmschraube 24 erzielte Kraftschluss eine Festlegung des ersten Bandteils 17 an dem Flügelrahmenprofil 1. Um die Festlegung auch gegen höhere Belastungen zu stabilisieren, sind ferner zwei Paare von Kopfschrauben 26, 27 vorgesehen, die als selbstschneidende Schraube ausgebildet sind. Die in Fig. 3 weiter oben dargestellte Kopfschraube 26 des oberen Paares durchsetzt eine in der Zeichnung nicht dargestellte Bohrung senkrecht zur Befestigungswandung 19, wobei ihr Gewindegang in Wirkverbindung mit einer Lochung in der Befestigungswandung 19 steht. Die darunter liegende Kopfschraube 27 ist durch eine entsprechend ausgerichtete, in der Zeichnung ebenfalls nicht erkennbare Bohrung in dem ersten Bandteil 17 unter einem Winkel α zur Senkrechten der Befestigungswandung 19 eingedreht, der in dem dargestellten Ausführungsbeispiel etwa 45° beträgt.

Das zweite Bandteil 16 ist mit dem ersten Bandteil 17 mit Hilfe von als Kopfschrauben mit Maschinengewinde ausgestalteten Befestigungsschrauben 28 verbunden, die in in der Zeichnung nicht erkennbare, in dem ersten Bandteil 17 eingearbeitete Gewindebohrungen eingedreht sind. Hierzu durchsetzen die Befestigungsschrauben 28 das zweite Bandteil 16 in langlochförmigen Durchbrüchen 29.

Zwischen der ersten Anlagefläche 15 des zweiten Bandteils 16 und der gegenüberliegenden, ersten Anlagefläche 30 des ersten Bandteils 17 ist ein plattenförmiges Distanzelement 31 eingelegt. Das Distanzelement 31 kann zur Einstellung des Abstandes des Flügels F von dem Rahmen R senkrecht zur Scharnierachse S, der sogenannten "horizontalen Justierung" gegen ein anderes mit unterschiedlicher Dicke ersetzt werden. Oder die Anzahl der eingelegten Distanzelemente 31 wird verändert.

Zur Verstellung des Flügels relativ zum Rahmen in Richtung der Scharnierachse, der "vertikalen Justierung", kann das zweite Bandteil 16 gegenüber dem ersten Bandteil 17 in Längsrichtung der langlochförmigen Durchbrüche 29 nach Lösen der Befestigungsschrauben 28 verlagert werden. Um eine feinfühlige, kontrollierte Justierung vornehmen zu können, ist an dem ersten Bandteil 17 in einer in der Zeichnung nicht erkennbaren Gewindebohrung eine als Stiftschraube ausgebildete Stellschraube 32 eingedreht. Das in Eindrehrichtung vordere, in Fig. 1 oben liegende Ende der Stellschraube 32 bildet eine zweite Anlagefläche 33 des ersten Bandteils, die an einer zweiten Anlagefläche 34 des zweiten Bandteils 16 anliegt.

Wie aus Fig. 1 sinnfällig wird, führt ein Verdrehen der Stellschraube 32 zu einem Anheben bzw. Absenken des zweiten Bandteils 16 relativ zum ersten Bandteil 17, sofern die Befestigungsschrauben 28 ausreichend gelöst sind.

Wie in Fig. 1 ferner erkennbar ist, weist das erste Bandteil 17 oberhalb des zweiten Bandteils 16 eine entsprechende Ausgestaltung mit einer Stellschraube 32 und zweiten Anlageflächen 33, 34 auf. Aufgrund dieser Maßnahme ist es einerseits möglich, das Flügelbandteil 18 ohne Veränderung sowohl für rechts, als auch für links angeschlagene Flügel zu verwenden, andererseits kann das zweite Bandteil 16 gegenüber dem ersten Bandteil 17 zusätzlich fixiert werden, indem nach Erreichen der gewünschten Justierstellung die jeweils obere Stellschraube 32 angezogen wird.

Um eine Justierung des zweiten Bandteils 16 zum ersten Bandteil 17 auch in der parallel zur Befestigungswandung und senkrecht zur Scharnierachse S verlaufenden Richtung vornehmen zu können, sind die Durchbrüche 29 so breit ausgebildet, dass auch senkrecht zu deren Längserstreckung zur Befestigungsschraube 28 ein ausreichendes Spiel für eine Relativverlagerung besteht. An dem plattenförmigen Distanzelement ist an der dem zweiten Bandteil 16 zugewandten Seite ein Vorsprung 41 vorgesehen, der wahlweise in eine von mehreren in dem zweiten Bandteil 16 vorgesehenen Mulden 42 einbringbar ist. In Fig. 3 ist die Extremstellung des zweiten Bandteils 16 dargestellt, in welcher die Scharnierachse S den maximalen Abstand vor der Vorderseite 7 aufweist.

Grundsätzlich ist es möglich, dass das Scharnierteil 5 und den Befestigungsschenkel 11 umfassende Rahmenbandteil 35 in entsprechender Weise das Flügelbandteil 18 ausgestalten. Da jedoch üblicherweise die Justierbarkeit in vertikaler und horizontaler Richtung an dem Flügelbandteil zur Justierung des Flügels in dem Rahmen ausreicht, ist bei dem Rahmenbandteil 35 der Bandanordnung 100 der Befestigungsschenkel einteilig ausgebildet. Die Befestigung an dem Rahmenprofil 2, das ebenfalls einen von der Befestigungswandung 20 senkrecht vorstehenden Vorsprung 36 umfasst, der in eine Aussparung 37 hineinragt, erfolgt in derselben Weise mittels einer Klemmschraube 38 und Kopfschrauben 39, 49 wie die oben beschriebene Befestigung des ersten Bandteils 17 des Flügelbandteils 18 am Flügelrahmenprofil 1.

**Bezugszeichenliste:**

| | | | |
|---|---|---|---|
| 100 | Bandanordnung | 31 | Distanzelement |
| 1 | Flügelrahmenprofil | 32 | Stellschraube |
| 2 | Rahmenprofil | 33 | zweite Anlagefläche |
| 3 | Band | 34 | zweite Anlagefläche |
| 4 | Scharnierteil | 35 | Rahmenbandteil |
| 5 | Scharnierteil | 36 | Vorsprung |
| 6 | Bandbolzen | 37 | Aussparung |
| 7 | Vorderwandung | 38 | Klemmschraube |
| 8 | Vorderwandung | 39 | Kopfschraube |
| 9 | Falzbereich | 40 | Kopfschraube |
| 10 | Befestigungsschenkel | 41 | Vorsprung |
| 11 | Befestigungsschenkel | 42 | Mulden |
| 12 | Schattennut | F | Flügel |
| 13 | Falzteil | R | Rahmen |
| 14 | Bereich | V | Ebene |
| 15 | erste Anlagefläche | S | Scharnierachse |
| 16 | zweites Bandteil | α | Winkel |
| 17 | erstes Bandteil | P | Pfeil |
| 18 | Flügelbandteil | | |
| 19 | Befestigungswandung | | |
| 20 | Befestigungswandung | | |
| 21 | Aussparung | | |
| 22 | Vorsprung | | |
| 23 | Gewindebohrung | | |
| 24 | Klemmschraube | | |
| 25 | Abwinkelung | | |
| 26 | Kopfschraube | | |
| 27 | Kopfschraube | | |
| 28 | Befestigungsschrauben | | |
| 29 | Durchbrüche | | |
| 30 | erste Anlagefläche | | |

## Patentansprüche

1. Bandanordnung (100) für Türen, Fenster und dergleichen, mit einem feststehenden Rahmen (R) und mit einem Flügel (F), wobei Rahmen und Flügel mittels Bändern (3) um eine Scharnierachse (S) schwenkbar miteinander verbunden sind, wobei die Bänder jeweils ein an einer Befestigungswandung (20) des feststehenden Rahmens (R) befestigtes Rahmenbandteil (35) und ein an einer Befestigungswandung (19) des Flügels (F) befestigtes Flügelbandteil (18) umfassen, wobei die Befestigungswandungen (19, 20) die zur Rahmen- und/oder Flügelebene senkrechten Wandungen sind, d.h. diejenigen Wandungen des Rahmens (R) und des Flügels (F), die bei geschlossenem Flügel (F) einander zugewandt sind,
wobei von den Befestigungswandungen (19, 20) des Rahmens (R) und/oder des Flügels (F) jeweils ein von dem Rahmenbandteil (35) und/oder dem Flügelbandteil (18) in einer Aussparung (21, 37) des Flügel- und/oder Rahmenbandteils (18, 35) umgriffener Vorsprung (22, 36) vorsteht, der eine zur Befestigungswandung (19) senkrechte Fläche aufweist wobei in die Aussparung (21, 37) eine Gewindebohrung (23) des Bandteils (18, 35) mündet,
wobei das Rahmenbandteil (35) und/oder das Flügelbandteil (18) einen in einen zwischen dem Rahmen (R) und dem Flügel (F) gebildeten Falzbereich (9) eingreifenden Befestigungsschenkel (10, 11) umfassen, und die Aussparung (22, 37) an dem Befestigungsschenkel (10, 11) vorgesehen ist,
wobei die Bandanordnung (100) Befestigungsmittel zur Befestigung des Rahmenbandteils (35) und/oder des Flügelbandteils (18) an der jeweiligen Befestigungswandung (19, 20) umfasst, die mindestens eine an dem Rahmenbandteil (35) und/oder dem Flügelbandteil (18) vorgesehene in die Gewindebohrung eindrehbare als Stiftschraube ausgebildete Klemmschraube (24, 38) umfassen, die mit dem Vorsprung (22, 36) in Wirkverbindung bringbar ist,
**dadurch gekennzeichnet, dass**
die Befestigungsmittel ferner Kopfschrauben (26) umfassen, die quer zu den Befestigungswandungen (19, 20) durch die Rahmen- und/oder Flügelbandteile (18, 35) hindurch in den feststehenden Rahmen (R) und/oder den Flügelrahmen (F) eingeschraubt sind und
die als Stiftschraube ausgebildete Klemmschraube (24, 38) sich mit ihrem in Eindrehrichtung vorderen Ende an der zur Befestigungswandung (19, 20) senkrechten Fläche des Vorsprungs (22, 36) unter Hintergreifen einer Abwinkelung (25) des Vorsprungs (22, 36) abstützt.

2. Bandanordnung nach Anspruch 1, **dadurch gekennzeichnet, dass** das Rahmenbandteil (35) und/oder das Flügelbandteil (18) mehrteilig ausgebildet sind, derart, dass ein erstes Bandteil (17) die Klemmschraube (24) umfasst und dass ein zweites Bandteil (16) senkrecht und/oder parallel zur jeweiligen Befestigungswandung (19) in verschiedenen Positionen an dem ersten Bandteil (17) festlegbar ist.

3. Bandanordnung nach Anspruch 2, **dadurch gekennzeichnet, dass** das erste Bandteil (17) und das zweite Bandteil (16) einander zugewandte, etwa parallel zur Befestigungswandung (19) verlaufende erste Anlageflächen (15) aufweisen, deren Abstand zueinander variabel ist.

4. Bandanordnung nach Anspruch 3, **dadurch gekennzeichnet, dass** sie mindestens ein zwischen die ersten Anlageflächen (15) des ersten und des zweiten Bandteils (16, 17) einfügbare Distanzelemente (31) umfasst.

5. Bandanordnung nach Anspruch 4, **dadurch gekennzeichnet, dass** das Distanzelement (31) eine Distanzplatte ist.

6. Bandanordnung nach einem der Ansprüche 2 bis 5, **dadurch gekennzeichnet, dass** das zweite Bandteil (16) parallel zur jeweiligen Befestigungswandung (19) in verschiedenen Positionen senkrecht zur Scharnierachse (S) an dem ersten Bandteil (17) festlegbar ist.

7. Bandanordnung nach Anspruch 5 und 6, **dadurch gekennzeichnet, dass** an der Distanzplatte ein Vorsprung (41) und an dem zweiten Bandteil (16) eine Mehrzahl von in zur Scharnierachse (S) senkrechter Richtung benachbarte, komplementäre Mulden (42) vorgesehen sind.

8. Bandanordnung nach einem der Ansprüche 2 bis 7, **dadurch gekennzeichnet, dass** das erste Bandteil (17) und das zweite Bandteil (16) einander zugewandte, etwa senkrecht zur Befestigungswandung (19) mit einer normalen etwa parallel zur Scharnierachse (S) verlaufende zweite Anlageflächen (33, 34) aufweisen, deren Abstand zueinander variabel ist.

9. Bandanordnung nach Anspruch 8, **dadurch gekennzeichnet, dass** die zweiten Anlageflächen (33, 34) von einem Schaftende einer in einer sich etwa parallel zur Scharnierachse (S) erstreckenden Gewindebohrung vorzugsweise in dem ersten Bandteil vorgesehenen Stellschraube (32) und einer Schmalseite des vorzugsweise zweiten Bandteils (16) gebildet sind.

10. Bandanordnung nach einem der Ansprüche 2 bis 9, **dadurch gekennzeichnet, dass** zur Festlegung der Bandteile (16, 17) in dem ersten Bandteil (17) mindestens eine Gewindebohrung, in dem zweiten Bandteil (16) mindestens ein in Überdeckung mit der mindestens einen Gewindebohrung bringbarer langlochförmiger Durchbruch (29), dessen Längsrichtung parallel zur Scharnierachse (S) verläuft, und eine den langlochförmigen Durchbruch (29) durchsetzende, in die Gewindebohrung eingedrehte Befestigungsschraube (28) vorgesehen ist, mittels welcher das zweite Bandteil (16) gegen das erste Bandteil (17) klemmbar ist.

11. Bandanordnung nach einem der Ansprüche 1 bis 10, **dadurch gekennzeichnet, dass** der feststehende Rahmen (R) und der Flügel (F) als Hohlprofile ausgebildete Flügelrahmenprofile (1) und Rahmenprofile (2) umfassen und die Kopfschrauben (26) selbstschneidende Schrauben sind, die in die Befestigungswandungen (19, 20) eingeschraubt sind.

12. Bandanordnung nach Anspruch 11, **dadurch gekennzeichnet, dass** Kopfschrauben (26) vorgesehen sind, deren Achse etwa senkrecht zur Befestigungswandung (19, 20) verläuft und solche, die aus der Senkrechten zur Befestigungswandung (19, 20) um etwa 30 bis 45° geneigt sind.

## Claims

1. Hinge arrangement (100) for doors, windows and the like, having a fixed frame (R) and having a leaf (F), the frame and leaf being connected to one another by means of hinges (3) so as to be pivotable about a hinge axis (S), the hinges each comprising a frame hinge part (35) fastened to a fastening wall (20) of the fixed frame (R) and a leaf hinge part (18) fastened to a fastening wall (19) of the leaf (F), the fastening walls (19, 20) being the walls perpendicular to the frame and/or leaf plane, i.e. the walls of the frame (R) and of the leaf (F) which face one another when the leaf (F) is closed, a projection (22, 36) which is encompassed by the frame hinge part (35) and/or the leaf hinge part (18) in a recess (21, 37) of the leaf and/or frame hinge part (18, 35) projecting from each of the fastening walls (19, 20) of the frame (R) and/or of the leaf (F), which projection has a surface which is perpendicular with respect to the fastening wall (19), a threaded bore (23) of the hinge part (18, 35) opening into the recess (21, 37), the frame hinge part (35) and/or the leaf hinge part (18) comprising a fastening leg (10, 11) which engages into a folding region (9) formed between the frame (R) and the leaf (F), and the recess (22, 37) being provided on the fastening leg (10, 11), the hinge arrangement (100) comprising fastening means for fastening the frame hinge part (35) and/or the leaf hinge part (18) to the relevant fastening wall (19, 20), which means comprise at least one clamping screw (24, 38) which is provided on the frame hinge part (35) and/or the leaf hinge part (18), can be screwed into the threaded bore, is designed as a stud bolt, and can be brought into operative connection with the projection (22, 36), **characterized in that** the fastening means further comprise cap screws (26) which are screwed into the fixed frame (R) and/or the leaf frame (F) through the frame hinge parts and/or leaf hinge parts (18, 35) transversely with respect to the fastening walls (19, 20), and the clamping screw (24, 38), which is designed as a stud bolt, is supported, at the end thereof which is at the front in the screwing-in direction, on the surface of the projection (22, 36) which is perpendicular with respect to the fastening wall (19, 20) by engaging behind a bend (25) of the projection (22, 36).

2. Hinge arrangement according to claim 1, **characterized in that** the frame hinge part (35) and/or the leaf hinge part (18) are in multiple parts, such that a first hinge part (17) comprises the clamping screw (24) and a second hinge part (16) can be fixed on the first hinge part (17) in different positions perpendicularly and/or parallel to the relevant fastening wall (19).

3. Hinge arrangement according to claim 2, **characterized in that** the first hinge part (17) and the second hinge part (16) have first contact surfaces (15) which face one another and extend approximately in parallel with the fastening wall (19), the spacing of which contact surfaces is variable.

4. Hinge arrangement according to claim 3, **characterized in that** it comprises at least one spacer element (31) which can be inserted between the first contact surfaces (15) of the first and the second hinge parts (16, 17).

5. Hinge arrangement according to claim 4, **characterized in that** the spacer element (31) is a spacer plate.

6. Hinge arrangement according to any one of claims 2 to 5, **characterized in that** the second hinge part (16) can be fixed on the first hinge part (17) in different positions parallel to the relevant fastening wall (19) and perpendicular to the hinge axis (S).

7. Hinge arrangement according to claims 5 and 6, **characterized in that** a projection (41) is provided on the spacer plate and a plurality of complementary troughs (42) which are adjacent in the direction that is perpendicular to the hinge axis (S) are provided on the second hinge part (16).

8. Hinge arrangement according to any one of claims 2 to 7, **characterized in that** the first hinge part (17) and the second hinge part (16) have second contact surfaces (33, 34) which face one another and extend approximately perpendicularly to the fastening wall (19) with a normal that is approximately parallel to the hinge axis (S), the spacing of which contact surfaces is variable.

9. Hinge arrangement according to claim 8, **characterized in that** the second contact surfaces (33, 34) are formed by a shaft end of an adjusting screw (32) which is provided in a threaded bore that extends approximately parallel to the hinge axis (S) preferably in the first hinge part and a narrow side of the preferably second hinge part (16).

10. Hinge arrangement according to any one of claims 2 to 9, **characterized in that** in order to fix the hinge parts (16, 17), at least one threaded bore is provided in the first hinge part (17), at least one elongate opening (29) which can be brought into overlap with the at least one threaded bore and the longitudinal direction of which extends parallel to the hinge axis (S) is provided in the second hinge part (16), and a fastening screw (28) which penetrates the elongate opening (29) and is screwed into the threaded bore is provided, by means of which fastening screw the second hinge part (16) can be clamped against the first hinge part (17).

11. Hinge arrangement according to any one of claims 1 to 10, **characterized in that** the fixed frame (R) and the leaf (F) have leaf frame profiles (1) and frame profiles (2) which are formed as hollow profiles, and the cap screws (26) are self-tapping screws which are screwed into the fastening walls (19, 20).

12. Hinge arrangement according to claim 11, **characterized in that** cap screws (26) are provided, the axis of which extends approximately perpendicularly to the fastening wall (19, 20), and cap screws which are inclined from the perpendicular with respect to the fastening wall (19, 20) by approximately 30 to 45°.

## Revendications

1. Ensemble ferrure (100) pour portes, fenêtres et similaires, comportant un cadre fixe (R) et un battant (F), le cadre et le battant étant reliés au moyen de ferrures (3) de manière à pouvoir pivoter autour d'un axe de charnière (S), les ferrures comprenant chacune une partie ferrure de cadre (35) fixée sur une paroi de fixation (20) du cadre fixe (R) et une partie ferrure de battant (18) fixée sur une paroi de fixation (19) du battant (F), les parois de fixation (19, 20) étant les parois perpendiculaires au plan de cadre et/ou de battant, c'est-à-dire les parois du cadre (R) et du battant (F) qui sont orientées les unes vers les autres lorsque le battant (F) est fermé,
une saillie (22, 36) entourée par la partie ferrure de cadre (35) et/ou la partie ferrure de battant (18) dans un évidement (21, 37) de la partie ferrure de battant et/ou de cadre (18, 35) dépasse respectivement des parois de fixation (19, 20) du cadre (R) et/ou du battant (F), laquelle saillie comporte une surface perpendiculaire à la paroi de fixation (19),
un trou fileté (23) de la partie ferrure (18, 35) débouchant dans l'évidement (21, 37),
la partie ferrure de cadre (35) et/ou la partie ferrure de battant (18) comprenant une branche de fixation (10, 11) venant en prise dans une zone de pliage (9) formée entre le cadre (R) et le battant (F), et l'évidement (22, 37) étant prévu au niveau de la branche de fixation (10, 11),
l'ensemble ferrure (100) comprenant des moyens de fixation servant à la fixation de la partie ferrure de cadre (35) et/ou de la partie ferrure de battant (18) à la paroi de fixation (19, 20) respective, lesquels moyens de fixation comprennent au moins une vis de serrage (24, 38) prévue sur la partie ferrure de cadre (35) et/ou la partie ferrure de battant (18), laquelle vis de serrage peut être vissée dans le trou fileté et est réalisée sous la forme d'un goujon fileté, et peut être amenée en liaison active avec la saillie (22, 36),
**caractérisé en ce que**
les moyens de fixation comprennent en outre des vis à tête (26) qui sont vissés transversalement aux parois de fixation (19, 20) à travers les partie ferrure de cadre et/ou de battant (18, 35) dans le cadre fixe (R) et/ou le cadre de battant (F), et **en ce que**
la vis de serrage (24, 38), réalisée sous la forme d'un goujon fileté, s'appuie par son extrémité avant dans le sens du vissage sur la surface de la saillie (22, 36) perpendiculaire à la paroi de fixation (19, 20), en saisissant par l'arrière un coudage (25) de la saillie (22, 36).

2. Ensemble ferrure selon la revendication 1, **caractérisé en ce que** la partie ferrure de cadre (35) et/ou la partie ferrure de battant (18) sont réalisées en plusieurs parties, de sorte qu'une première partie ferrure (17) comprend la vis de serrage (24) et **en ce qu'**une seconde partie ferrure (16) peut être fixée sur la première partie ferrure (17) perpendiculairement et/ou parallèlement à la paroi de fixation (19) respective dans différentes positions.

3. Ensemble ferrure selon la revendication 2, **caractérisé en ce que** la première partie ferrure (17) et la seconde partie ferrure (16) comportent de premières surfaces de contact (15) orientées l'une vers l'autre et s'étendant approximativement parallèlement à la paroi de fixation (19), la distance entre elles étant variable.

4. Ensemble ferrure selon la revendication 3, **caractérisé en ce qu'il** comprend au moins des éléments d'écartement (31) pouvant être insérés entre les premières surfaces de contact (15) des première et seconde parties ferrure (16, 17).

5. Ensemble ferrure selon la revendication 4, **caractérisé en ce que** l'élément d'écartement (31) est une plaque d'écartement.

6. Ensemble ferrure selon l'une des revendications 2 à 5, **caractérisé en ce que** la seconde partie ferrure (16) peut être fixée à la première partie ferrure (17) parallèlement à la paroi de fixation (19) respective dans différentes positions perpendiculaires à l'axe charnière (S).

7. Ensemble ferrure selon les revendications 5 et 6, **caractérisé en ce qu'**une saillie (41) est prévue au niveau de la plaque d'écartement, et **en ce qu'**une pluralité de creux complémentaires (42) adjacents sont prévus au niveau de la seconde partie ferrure (16) dans le sens perpendiculaire à l'axe charnière (S).

8. Ensemble ferrure selon l'une des revendications 2 à 7, **caractérisé en ce que** la première partie ferrure (17) et la seconde partie ferrure (16) comportent de secondes surfaces de contact (33, 34) orientées l'une vers l'autre, lesquelles sont approximativement perpendiculaires à la paroi de fixation (19) et s'étendent approximativement parallèlement à l'axe charnière (S), la distance entre lesdites secondes surfaces de contact étant variable.

9. Ensemble ferrure selon la revendication 8, **caractérisé en ce que** les secondes surfaces de contact (33, 34) sont formées par une extrémité de tige d'une vis de réglage (32) prévue dans un trou fileté s'étendant approximativement parallèlement à l'axe charnière (S), de préférence dans la première partie ferrure et d'un côté étroit de la seconde partie ferrure (16) préférée.

10. Ensemble ferrure selon l'une des revendications 2 à 9, **caractérisé en ce qu'**au moins un trou fileté est prévu pour la fixation des parties ferrure (16, 17) dans la première partie ferrure (17), **en ce qu'**au moins une ouverture (29) en forme de trou allongé pouvant être amené en superposition avec l'au moins un trou fileté est prévue pour la fixation desdites parties ferrure dans la seconde partie ferrure (16), la direction longitudinale du trou fileté s'étendant parallèlement à l'axe charnière (S), et **en ce qu'**une vis de fixation (28) traversant l'ouverture (29) est prévue et est vissée dans le trou fileté, laquelle vis de fixation permet de serrer la seconde partie ferrure (16) contre la première partie ferrure (17).

11. Ensemble ferrure selon l'une des revendications 1 à 10, **caractérisé en ce que** le cadre fixe (R) et le battant (F) comprennent des profilés de cadre de battant (1) et des profilés de cadre (2) réalisés sous forme de profilés creux, et **en ce que** les vis à tête (26) sont des vis autotaraudeuses qui sont vissées dans les parois de fixation (19, 20).

12. Ensemble ferrure selon la revendication 11, **caractérisé en ce que** des vis à tête (26) sont prévues, leur axe s'étendant approximativement perpendiculairement à la paroi de fixation (19, 20), et **en ce qu'**il en est prévu qui sont inclinées d'environ 30 à 45° à partir de la perpendiculaire par rapport à la paroi de fixation (19, 20).
